# FASCICULE DE BREVET EUROPEEN

(11) **EP 0 048 658 B1**
(45) Date de publication et mention de la délivrance du brevet: **16.05.1984**
(21) Numéro de dépôt: 81401406.4
(22) Date de dépôt: 10.09.1981
(51) Int. Cl.: D01G 1/04

(54) **Procédé et dispositif d'introduction d'un fil continu dans une machine de coupe**
Verfahren zum Einführen eines Endlosfadens in eine Schneidmaschine
Method of introducing a continuous filament into a severing machine

(30) Priorité: 12.09.1980 FR 8019704
(43) Date de publication de la demande: 31.03.1982
(73) Titulaire: VETROTEX SAINT-GOBAIN, F-73000 Chambéry (FR)
(72) Inventeur: Roncato, Giordano, F-73100 Aix Les Bains (FR)
(74) Mandataire: Eudes, Marcel

## Description

La présente invention est relative à la fabrication de fils coupés de matière thermoplastique, notamment de fils de verre, et elle concerne plus particulièrement un procédé et un dispositif pour amener un fil de verre continu dans un dispositif de coupe.

La coupe de fils est obtenue en faisant passer la matière filamenteuse entre un cylindre d'appui cu enclume et un cylindre coupeur équipé de lames disposées régulièrement à sa périphérie. Le coupeur est disposé de manière à venir en contact sous pression avec la surface circonférentielle du cylindre d'appui, définissant ainsi une zone de coupe.

Pour des raisons de productivité, on alimente le plus souvent le dispositif de coupe par des fils de verre étirés directement à partir d'un certain nombre de filières.

Pour maintenir la rentabilité des installations à un niveau acceptable il est nécessaire d'interrompre le moins souvent possible le processus de fabrication, et notamment d'éviter tout arrêt lors de la rupture d'un des fils alimentant le dispositif de coupe. Pour réintroduire un fil sans arrêter pour autant ce dispositif plusieurs solutions ont été proposées:
- la publication française FR-A-2 162 068 décrit une machine de coupe dont le cylindre d'appui se prolonge par une partie tronconique. La machine est enfermée dans un boitier de protection muni d'une ouverture au travers de laquelle dépasse la partie tronconique du cylindre d'appui, dont la face avant est elle-même masquée par une plaque de protection fixée sur ledit boitier. Entre la plaque et le boitier est ainsi ménagée une ouverture latérale au travers de laquelle le fil de verre est amené manuellement en contact avec la partie tronconique du cylindre d'appui. Le fil s'enroule et monte sur la surface conique avant d'être repris entre le coupeur et l'enclume.

La mise en oeuvre d'un tel dispositif impose à chaque relance de ramener la vitesse de défilement des fils à une valeur d'environ 1 à 2 m/sec; ceci est acceptable lorsque le dispositif est alimenté par un fil provenant d'une seule filière, mais ne l'est plus dans le cas de la coupe simultanée de plusieurs fils issus de plusieurs filières. En effet toute rupture accidentelle d'un des fils entraîne l'arrêt de l'opération de fibrage sur l'ensemble des filières, ce qui perturbe leur marche, accélère l'usure du matérial et réduit sensiblement la productivité de l'installation.

Une variante du dispositif précédent est décrite dans le publication française FR-A-2204715. D'après celle-ci, la machine de coupe comprend un cylindre d'appui prolongé par un tronc de cône se terminant par un sommet de faible diamètre. Un rouleau de démarrage, constitué par une série de disques, vient d'appuyer sur une génératrice du tronc de cône. L'ensemble coupeur/enclume tourne en permanence à sa vitesse normale.

Lors d'une opération de relance, le fil, passant d'abord dans une roue de guidage alignée avec la zone de coupe, est amené au voisinage du sommet du tronc de cône sur lequel il s'enroule donc à faible vitesse. Du fait que le fil tend à suivre une trajectoire rectiligne, il est rapidement coincé entre le rouleau de démarrage et la surface du tronc de cône, monte progressivement sur celle-ci en subissant une vitesse d'étirage croissante pour être finalement repris entre l'enclume et le coupeur.

Cette disposition permet donc d'introduire un fil sans mofier la vitesse de rotation de la machine de coupe. Cependant ce dispositif n'est pas exempt d'inconvénients.

En effet, pour éviter la rupture prématurée du fil, il est nécessaire que sa vitesse d'étirage augmente progressivement ce qui implique l'adaptation sur l'enclume d'un tronc de cône très long qui se trouve naturellement en porte à faux. Cette situation est aggravée par la pression exercée sur le tronc de cône par la série de disques formant le rouleau de démarrage. Un tel dispositif s'use rapidement lorsqu'on veut maintenir des vitesses d'étirage comprises entre 30 et 50 m/ sec.

Un autre type de dispositif, décrit dans la publication française FR-A-2 397 370, prévoit également l'introduction latérale du fil dans l'appareil de coupe.

Ce dispositif comprend un cylindre d'appui auxiliaire disposé adjacent à l'une des extrémités du cylindre d'appui principal et aligné axialement avec ce dernier, et un cylindre auxiliaire porte-lames agencé de manière à coopérer avec le cylindre d'appui auxiliaire.

Lors de la rupture accidentelle d'un fil, celui-ci peut être réintroduit dans la machine de coupe, sans arrêter cette dernière, de la manière suivante:

Après un étirage manuel, le fil est introduit entre les cylindres auxiliaires à faible vitesse, et maintenu dans cette position par une poulie à gorge.

La vitesse des deux cylindres auxiliaires, qui font office de machine de coupe, est augmentée progressivement jusqu'à ce que le fil atteigne sa vitesse d'étirage normale. Par déplacement de la poulie à gorge, le fil est alors amené dans la zone de coupe principale.

Ce dispositif constitue une solution intéressante aux difficultés liées à l'introduction d'un fil dans une machine de coupe tourant à grande vitesse. Cependant chaque fois qu'il est nécessaire de changer la machine de coupe principale, on est obligé de démonter et de remonter les cylindres auxilaires, ce qui n'est pas sans présenter quelque inconvénient dans une fabrication en continu qui exige le minimum de temps morts.

L'un des buts de la présente invention est de fournir un procédé simple d'introduction d'un fil continu dans une machine de coupe, et qui évite les inconvénients décrits précédemment.

Le procédé selon l'invention consiste essentiellement à étirer le fil dans une zone comprise entre les plans passant par les flancs du cylindre porte-lames coopérant avec un cylindre enclume, les axes de rotation desdits cylindres passant dans un plan sensiblement horizontal, puis à dévier le fil ainsi étiré vers la zone de coupe définie par la zone de contact entre le cylindre enclume et le cylindre porte-lames, pour le plaquer sur au moins une portion de la surface du cylindre disposé en amont; ladite portion de surface étant sensiblement adjacente à la zone de coupe.

La présente invention a également pour objet des dispositifs de mise en oeuvre dudit procédé, comprenant:
- un organe pour dévier le fil et le plaquer sur les cylindres enclume et/ou porte-lames,
- un moyen pour actionner cet organe de manière que l'une de ses parties vienne s'appliquer contre la surface du cylindre disposé. en amont.

Les avantages de l'invention ressortiront plus clairement de la description détaillée, donnée ci-après en référence aux figures suivantes:
- les fig.1A et 1B représentent les phases schématisées du procédé selon l'invention,
- la fig. 2 représente une vue générale de l'implantation d'un premier dispositif de mise en oeuvre du procédé, dans la chaine de fabrication,
- la fig. 3 est une vue schématique de face du dispositif d'introduction de fil représenté fig. 2,
- la fig. 4 représente une coupe partielle du dispositif précédent selon un plan perpendiculaire aux axes de rotation des cylindres enclume et porte-lames,
- la fig. 5 représente une vue schématique en perspective d'un second mode de mise en oeuvre de procédé selon l'invention.

Le procédé de relance d'un fil dans une machine de coupe comprenant un cylindre enclume et un cylindre porte-lames est mis en oeuvre conformément aux représentations schématiques données par les fig. 1 A et 1 B.

Selon la fig. 1A, un fil 15a, provenant d'une filière disposée en amont de la machine de coupe, est tout d'abord étiré selon le trajet représenté en pointillé par un dispositif d'étirage appelé lanceur disposé en aval de ladite machine. Le lanceur est disposé de manière que le fil soit étiré dans une zone comprise entre les plans passant par les flancs du cylindre porte-lames 19. De surcroît le trajet du fil 15a est tel que pendant cette opération d'étirage le fil demeure libre de tout contact avec lesdits cylindres.

Sur le fil ainsi étiré, on exerce alors une force F, matérialisée par une flèche. Sous l'action de cette force le fil, qui suit alors le trajet en trait plein, est plaqué au même moment sur des portions de surface du porte-lames 19 et de l'enclume 20, lesdites portions de surface étant adjacentes à la zone de coupe proprement dits. Le fil est maintenu dans cette position jusqu'à son entraînement dans la zone de coupe.

La fig. 1'8 représente une variante du procédé selon l'invention. D'après celle-ci le fil 15a, dévié par une poulie 17, s'enroule partiellement sur le cylindre-amont (enclume 20) avant de suivre le trajet en pointillé imposé par le lanceur. Là également le fil est étiré dans une zone comprise entre les plans passant par les flancs du cylindre porte-lames 19.

On exerce alors une force F sur le fil 15a de manière à l'appliquer uniquement sur la portion de surface du cylindre amont adjacente à la zone de coupe. Le fil suit alors le trajet en trait plein et est maintenu dans cette position jusqu'à son en- traînementdans la zone de coupe.

Le procédé illustré schématiquement par la fig. 1A peut être mis en oeuvre dans une chaîne de fabrication telle que représentée sur la fig. 2 comprenant une série de filières, désignées par la référence 10 qui délivrent plusieurs fils de verre, un ensemble 11 abritant une machine de coupe et en aval de la chaîne un dispositif 12 d'étirage desdits fils de verre.

Les filières 10 sont alimentées à partir de verre fondu ou de billes de verre délivrés par un dispositif d'alimentation non représenté. Ces filières, généralement en platine rhodié, sont chauffées par effet Joule; elles sont munies à leur partie inférieure d'une pluralité d'orifices à partir desquels une pluralité de filaments 13 peuvent être étirés: mécaniquement. Ces filaments 13 se présentent sous forme de nappes et sont revêtus d'un produit d'encollage lubrifiant, appelé couramment ensimage, par passage sur un dispositif d'enduction 14. Ils sont ensuite réunis sous forme de fils 15 par des roulettes d'assemblage 16. Les fils 15 ainsi formés sont amenés après passage sur les poulies 17 à un dispositif de guidage 18, par exemple un peigne, avant d'être introduits dans la machine de coupe composée d'un tambour porte-lames 19 et d'un tambour d'appui 20, dont les axes de rotation passent par un plan horizontal.

L'ensemble 11 abritant la machine de coupe comprend un bâti 21 supportant un dispositif 22 d'introduction du fil dans la zone de coupe; ce dispositif 22 est placé au-dessus de la machine de coupe constituée d'un tambour porte-lames 19 et d'un tambour d'appui 20 et entourée d'un capotage schématisé en 23. Le tout repose sur un plancher référencé 24.

A l'aplomb de la zone de coupe et au-dessous du plancher 24, un dispositif de réception et de transfert des fibres coupées est symbolisé en 25.

En aval est représenté un lanceur 12, schématisé par deux cylindres 26 et 27 coopérant pour étirer un fil 15a, émanant d'une des filières 10, fil ensuite récupéré dans une goulotte 28.

Le lancement peut être également assuré par

une machine de coupe, ou par une roue d'entraînement munie d'un dispositif d'éjection du fil telle que décrite dans le brevet US-A-3 285 721, et d'une façon générale par tout moyen connu susceptible d'étirer un fil jusqu'à des vitesses pouvant atteindre 50 mètres par seconde.

Les fig. 3 et 4 représentent respectivement des vues de face et en coupe du dispositif 22 d'introduction du fil dans la zone de coupe. Ce dispositif comprend essentiellement un vérin 30 dont la tige 41 est munie à son extrémité d'un ensemble poussoir 31 et sur lequel est fixée très rigidement une tige creuse 32 parallèle à la tige du vérin 30. Cette tige 32 passe dans un trou ou oeil 33 ménagé dans une plaque prolongeant extérieurement la base du vérin 30. Cette tige a notamment pour but de conserver avec précision l'orientation du poussoir en empêchant la tige du vérin de tourner sur elle-même lors de la mise en service dudit vérin.

Le poussoir lui-même est constitué d'une pièce rigide 34, de préférence métallique, et d'une partie 35, réalisée en une matière souple, partiellement encastrée dans la précédente.

La pièce 34 présente à sa partie inférieure un amincissement qui permet de faire pénétrer profondément le fil entre l'enclume et le porte-lames au moment de sa relance. L'un des grands pans de la pièce 34 comporte un logement présentant une face verticale et une face inclinée suivant la pente conférée par l'amincissement de la pièce à sa partie inférieure.

La partie 35 est constituée d'une plaque épousant étroitement le logement décrit ci-dessus. La partie supérieure de la plaque correspondant à la face verticale du logement est fixée étroitement à cette dernière (par collage, par exemple). La partie inférieure correspondant à la face inclinée du logement est libre par rapport à celle-ci. Les parties supérieure et inférieure de la plaque 35 sont délimitées par un sillon horizontal 36 entaillant profondément la face externe de ladite plaque sur toute sa largeur. La largeur de la plaque 35 est sensiblement égale à la largeur de la zone active de coupe définie par la longueur des lames de coupe.

La fig. 4, qui représente une coupe partielle du poussoir 31, montre sa structure interne.

La tige creuse 32 se raccorde directement à un conduit interne 37 qui la relie à une chambre tubulaire 38; cette chambre 38 s'étend horizontalement sur une distance sensiblement égale à la largeur de la plaque 35. La chambre 38 communique avec l'extérieur par une fente 39 (ou par une série de conduits) qui s'ouvre face à la partie inférieure de la plaque 35.

La mise en oeuvre du procédé selon l'invention, par le dispositif décrit précédemment, est la suivante:
On rassemble tous les filaments 13, issus d'une filière 10 en un fil 15a étiré à faible vitesse par un tire-fil 29 disposé généralement au-dessous du plancher 24. Lorsque la filière estthermi- quement stable, le fil 15a est repris manuellement et, après passage sur une poulie de renvoi 17, est amené dans le lanceur 12 tournant à faible vitesse (vitesse linéraire de l'ordre de 1 mètre par seconde). La vitesse de rotation du lanceur est alors augmentée progressivement pour égaliser les vitesses d'étirage des fils 15 et 15a.

Dès que cette égalisation est obtenue, le dispositif d'introduction du fil, référencé 22 à la fig. 2 et tel qu'illustré par les fig. 3 et 4, est actionné.

Le déplacement du poussoir, provoqué par un dispositif classique tel qu'un vérin pneumatique non représenté commandant un distributeur 40, est déclenché automatiquement dès que le lanceur atteint la vitesse d'étirage choisie.

Dans son mouvement rectiligne, le poussoir 31 rencontre le fil 15a, l'entraîne progressivement et en fin de course, l'introduit profondément entre le cylindre porte-lames 19 et le cylindre enclume 20 (fig. 4). Cette action a pour effet de mettre le fit 15a en contact avec une portion de la surface du porte-lames et de l'enclume, lesdites portions étant adjacentes à la zone de coupe.

Lorsque la tige 41 du vérin 30 est parvenue en fin de course, un flux d'air sous pression arrivant par la tige creuse 32, le conduit 37 et la chambre 38 sort par la fente 39; ceci a pour effet de décoller la partie inférieure de la plaque 35, qui pivote autour de la zone amincie par la présence du sillon 36 et vient se plaquer contre la surface du cylindre disposé en amont (cylindre 19).

Sous l'effet conjugué de l'entraînement par adhérence du fil 15a sur la surface en rotation du cylindre 19, de son pincement entre la partie inférieure de la plaque 35 et la surface du cylindre 19, et de l'air s'échappant à la base du poussoir 31, ledit fil est happé par la zone de coupe.

Le poussoir 31 revient à sa position repos et l'extrémité aval du fil 15a est évacuée par le lanceur 12.

Dans l'exemple de fonctionnement décrit ci-dessus et illustré par la fig.4, l'extrémité inférieure du poussoir vient s'appliquer sur la surface du cylindre porte-lames.

En effet, le dispositif décrit ci-dessus convient tout particulièrement lorsque la surface du cylindre disposé en amont est discontinue. C'est le cas par exemple des cylindres porte-lames dont la structure est telle que le tranchant des lames ne vient en saillie que dans la zone de coupe.

Ces cylindres montés en amont sont généralement moteurs et assument simultanément l'étirage des fils et l'entraînement de l'enclume par coopération des surfaces en contact dans la zone de coupe.

Il est bien évident que ce dispositif peut être valablement utilisé lorsque le cylindre amont est l'enclume. Toutefois dans ce dernier cas il est possible d'utiliser un dispositif plus simple que le précédent.

Ce dernier dispositif est représenté schématiquement à la fig. 5 illustrant le procédé d'introduction du fil suivant la fig. 1 B.

Le dispositif 50 comprend un bras 51 pivotant autour d'un axe 52 et muni à son extrémité libre d'un rouleau 53 monté fou sur son axe, parallèlement aux axes de rotation de l'enclume 20 et du porte-lames 19. Le bras 51 est monté en retrait de la machine de coupe et le rouleau 53 présente une longueur suffisante pour s'appliquer sur toute la largeur du cylindre 20. Pour la clarté de la figure, un seul fil est représenté.

La filière est relancée comme décrit précédemment, mais le fil 15a étiré par le lanceur s'enroule alors partiellement sur la surface de l'enclume 20 en rotation après passage sur une poulie 17, le dispositif 50 étant en position de repos figurée en pointillé. Lorsque le fil 15a atteint la vitesse d'étirage désirée, le dispositif 50 est actionné et vient prendre la position figurée en trait plein. Dans cette position le rouleau 53 s'appuie sur la surface de l'enclume et plaque le fil 15a sur la portion de surface adjacente à la zone de coupe, ce qui provoque l'entraînement du fil dans la zone de coupe.

Le procédé selon l'invention et les dispositifs de mise en oeuvre précédemment décrits s'appliquent à la fabrication continue de fibres coupées obtenues soit à partir de fils issus de plusieurs filières, soit à partir de fil(s) issu(s) d'une seule filière.

Dans ce dernier cas, après la rupture du ou des fils la machine de coupe n'est plus alimentée et l'on peut envisager de réduire sa vitesse de rotation, voire même de l'arrêter.

Le processus de relance peut être simplifié dans la mesure où il n'est plus nécessaire d'utiliser le lanceur. L'opérateur étire manuellement le fil en aval de la machine de coupe dont il déclenche la mise en rotation lente, puis il actionne la commande du dispositif d'introduction du fil.

De la description précédente, il ressort que l'invention présente plusieurs avantages par rapport à l'art antérieur.

Ainsi le procédé et sa mise en oeuvre selon l'invention permet de relancer un fil très rapidement et en toute sécurité; en effet, l'introduction automatique du fil dans la zone de coupe élimine tout risque pour l'opérateur chargé de la relance du fil.

Par ailleurs, le dispositif de mise en oeuvre du procédé est entièrement indépendant de la machine de coupe. Il s'ensuit qu'il peut être utilisé sur n'importe quelle machine de coupe. De plus il ne gêne en aucune manière le démontage et le remontage d'une machine de coupe, ce qui est particulièrement appréciable dans le cadre d'une fabrication en continu oû les arrêts doivent être réduits au minimum.

## Revendications

1. Procédé pour amener au moins un fil continu, formé d'une pluralité de filaments de verre étirés directement à partir d'au moins une filière, dans un dispositif constitué d'un cylindre porte-lames (19) et d'un cylindre enclume (20) tournant en sens inverse autour de deux axes parallèles passant par un plan sensiblement horizontal, ledit dispositif étant destiné à couper ledit fil en tronçons d'une longueur prédéterminée, caractérisé en ce qu'on étire d'abord le fil dans une zone comprise entre les plans passant par les flancs du cylindre porte-lames (19), puis on dévie le fil ainsi étiré vers la zone de coupe définie par la zone de contact entre les deux cylindres (19, 20) et l'on plaque ledit fil sur au moins une portion de la surface du cylindre disposé en amont, ladite portion de surface étant sensiblement adjacente à la zone de coupe.

2. Procédé selon la revendication 1, caractérisé en ce que le plan dans lequel le fil est étiré préalablement à son introduction dans le dispositif de coupe est tel que ledit fil est libre de tout contact avec les cylindres enclume (20) et porte-lames (19).

3. Procédé selon l'une quelconque des revendications précédentes, caractérisé en ce qu'on étire le fil à une vitesse croissant progressivement d'environ un mètre par seconde jusqu'à sa vitesse d'étirage normale, avant d'introduire ledit fil dans le dispositif de coupe.

4. Dispositif pour amener au moins un fil continu, formé d'une pluralité de filaments de verre étirés directement à partir d'au moins une filière, dans un appareil de coupe constitué d'un cylindre porte-lames (19) et d'un cylindre enclume (20) tournant en sens inverse autour de deux axes parallèles passant par un plan sensiblement horizontal, ledit appareil étant destiné à couper ledit fil en tronçons d'une longueur prédéterminée, caractérisé en ce qu'il comprend, en aval de l'appareil de coupe, un dispositif auxiliaire d'étirage (12) implanté de manière que le fil soit étiré dans une zone comprise entre les deux plans passant par les flancs du cylindre porte-lames (19) et un dispositif d'introduction du fil (22), comprenant un organe à déplacement rapide appliquant le fil sur au moins une portion de la surface du cylindre disposé en amont, ladite portion étant sensiblement adjacente à la zone de coupe.

5. Dispositif selon la revendication 4, caractérisé en ce que l'organe mobile est une tige droite à déplacement rectiligne munie à son extrémité libre d'une pièce-poussoir présentant une partie amincis à sa partie inférieure.

6. Dispositif selon la revendication 5, caractérisé en ce que la pièce-poussoir se présente sous la forme générale d'un parallélépipède allongé se prolongeant à sa partie inférieure par un prisme à section triangulaire.

7. Dispositif selon la revendication 6, caractérisé en ce que les faces du parallélépipède, s'étendant parallèlement aux axes de rotation du porte-lames et de l'enclume présentent une longueur au moins égale à la longueur des lames équipant le cylindre porte-lames.

8. Dispositif selon l'une des revendications 5 à 7, caractérisé en ce que le poussoir est composé d'une pièce rigide et d'une plaque souple partiellement encastrée dans l'une des faces de ladite pièce s'étendant parallèlement aux axes de rotation des cylindres enclume et porte-lames.

9. Dispositif selon la revendication 8, caractérisé en ce qu'une partie de la plaque partiellement encastrée est mobile par rapport à la pièce-poussoir.

10. Dispositif selon la revendication 9, caractérisé en ce que la partie mobile de la plaque encastrée se déplace sous l'action d'un courant gazeux.

11. Dispositif selon la revendication 4, caractérisé en ce que l'organe mobile est un bras tournant autour d'un axe et muni à son extrémité libre d'un cylindre monté fou sur son axe.

12. Dispositif selon la revendication 11, caractérisé en ce que la longueur du cylindre est au moins égale à la largeur du cylindre amont sur lequel il vient s'appliquer.

## Patentansprüche

1. Verfahren zur Zuführung mindestens eines endlosen Fadens in eine Vorrichtung, wobei der Faden aus einer Mehrzahl von Glasfilamenten gebildet ist, die unmittelbar von mindestens einer Düse ausgehend herausgezogen werden, und wobei die Vorrichtung einen Messerhalterzylinder (19) und einen Gegendruckzylinder (20) aufweist, die sich gegenläufig um zwei parallele in einer etwa horizontalen Ebene verlaufende Achsen drehen, wobei die Vorrichtung zum Schneiden des Fadens in Stücke vorbestimmter Länge vorgesehen ist, dadurch gekennzeichnet, daß zunächst der Faden in einen Bereich gezogen wird, welcher zwischen den Ebenen angeordnet ist, die durch die Flanken des Messerhalterzylinders (19) verlaufen, daß sodann der so gezogene Faden in den Schneidbereich abgelenkt wird, welcher von dem Berührungsbereich der beiden Zylinder (19, 20) bestimmt ist, und daß der Faden auf mindestens einem Teil der Oberfläche des in Fadenlaufrichtung vorne angeordneten Zylinders aufgebracht wird, wobei der Oberflächenteil ungefähr in der Nachbarschaft des Schneidbereichs angeordnet ist.

2. Verfahren nach Anspruch 1, dadurch gekennzeichnet, daß die Ebene, in welche der Faden vor dem Eintritt in die Schneidvorrichtung gezogen wird, von der Ebene gebildet wird, in der der Faden ohne jeglichen Kontakt mit dem Gegendruckzylinder (20) und dem Messerhalterzylinder (19) verläuft.

3. Verfahren nach einem der vorangegangenen Ansprüche, dadurch gekennzeichnet, daß der Faden mit einer sich ständig steigernden Geschwindigkeit ausgehend von ungefähr einem Meter pro Sekunde bis zu seiner normalen Geschwindigkeit gezogen wird, bevor der Faden in die Schneidvorrichtung eingeführt wird.

4. Vorrichtung zur Zuführung mindestens eines endlosen Fadens in eine Schneideinrichtung, wobei der Faden aus einer Mehrzahl von Glasfilamenten gebildet ist, die unmittelbar von mindestens einer Düse ausgehend gezogen sind, und wobei die Schneideinrichtung einen Messerhalterzylinder (19) und einen Gegendruckzylinder (20) aufweist, die sich gegenläufig um zwei parallele in einer etwa horizontalen Ebene verlaufende Achsen drehen, wobei die Schneideinrichtung zum Schneiden des Fadens in Stükke vorbestimmter Länge vorgesehen ist, dadurch gekennzeichnet, daß die Vorrichtung eine in Fadenlaufrichtung hinter der Schneideinrichtung angeordnete Hilfszugvorrichtung (12) aufweist, die so angeordnet ist, daß der Faden in einen Bereich gezogen wird, welcher zwischen den Ebenen angeordnet ist, die durch die Flanken des Messerhalterzylinders (19) verlaufen, und eine Fadeneinführungsvorrichtung (22) aufweist, welche ein Bauteil zur schnellen Ablenkung aufweist, das den Faden auf mindestens einem Teil der Oberfläche des in Fadenlaufrichtung vorne angeordneten Zylinders aufbringt, wobei der Oberflächenteil ungefähr in der Nachbarschaft des Schneidbereiches angeordnet ist.

5. Vorrichtung nach Anspruch 4, dadurch gekennzeichnet, daß das bewegliche Bauteil aus einer geraden Stange zur geradlinigen Ablenkung gebildet ist, die an ihrem freien Ende mit einem Druckteil versehen ist, welches in seinem unteren Bereich einen verjüngten Bereich aufweist.

6. Vorrichtung nach Anspruch 5, dadurch gekennzeichnet, daß das Druckteil eine im allgemeinen gestreckte Parallelepipedform aufweist, welche sich an ihrem unteren Bereich in einem Prisma mit dreieckigem Querschnitt fortsetzt.

7. Vorrichtung nach Anspruch 6, dadurch gekennzeichnet, daß die Seiten des Parallelepipeds, welche sich parallel zu den Rotationsachsen des Messerhalterzylinders und des Gegendruckzylinders erstrecken, eine Länge aufweisen, die mindestens gleich der Länge der Messer des Messerhalterzylinders ist.

8. Vorrichtung nach einem der Ansprüche 5 bis 7, dadurch gekennzeichnet, daß das Druckteil aus einem festen Teil und einer elastischen Platte gebildet ist, welche teilweise in eine der Seiten des Druckteils eingelassen ist, welche sich parallel zu den Rotationsachsen des Messerhalterzylinders und Gegendruckzylinders erstrecken.

9. Vorrichtung nach Anspruch 8, dadurch gekennzeichnet, daß ein Bereich der teilweise eingelassenen Platte bezüglich des Druckteils beweglich ist.

10. Vorrichtung nach Anspruch 9, dadurch gekennzeichnet, daß der bewegliche Teil der eingelassenen Platte unter Einwirkung eines Gasstromes versetzbar ist.

11. Vorrichtung nach Anspruch 4, dadurch gekennzeichnet, daß das bewegliche Teil aus einem sich um eine Achse drehenden Arm gebildet ist und an seinem freien Ende mit einem Zylinder versehen ist, welcher beweglich auf seiner Achse montiert ist.

12. Vorrichtung nach Anspruch 11, dadurch gekennzeichnet, daß die Länge des Zylinders mindestens gleich der Breite des vorderen Zylinders ist, auf den er passend angelegt ist.

## Claims

1. Process for conducting at least one continuous thread, formed from a plurality of filaments of drawn glass directly from at least one die, into an apparatus comprising a blade-carrying cylinder (19) and an anvil cylinder (20), the cylinders turning in opposite directions around two parallel axes passing through a substantially horizontal plane, said apparatus being arranged to cut the said thread into pieces of a predetermined length, characterized in that the thread is first drawn within a zone comprised between the planes passing through the sides of the blade-carrying cylinder (19), then the thusdrawn thread is diverted to the cutting zone defined by the zone of contact between the two cylinders (19, 20) and the said thread is applied to at least one portion of the surface of that cylinder which is arranged upstream, the said portion of the surface being substantially adjacent to the cutting zone.

2. Process according to claim 1, characterized in that the plane in which the thread is drawn prior to its introduction into the cutting apparatus is such that the said thread is free from any contact with the anvil cylinder (20) and the blade-carrying cylinder (19).

3. Process according to either of the preceding claims, characterized in that the thread is drawn at a speed which increases progressively from about 1 metre per second to the normal drawing speed, before introduction of the said thread into the cutting apparatus.

4. Apparatus for conducting at least one continuous thread, formed from a plurality of filaments of drawn glass, directly from at least one die to cutting apparatus comprising a blade-carrying cylinder (19) and an anvil cylinder (20) turning in opposite directions around two parallel axes passing through a substantially horizontal plane, said apparatus being arranged to cut the said thread into pieces of predetermined length, characterized in that it includes, downstream of the cutting apparatus, an auxiliary drawing apparatus (12) arranged so that the thread will be drawn within a zone between the two planes passing through the sides of the blade-carrying cylinder (19), and a thread introducing means (22), which includes rapidly-displacable means for applying the thread onto at least one portion of the surface of the upstream cylinder, the said portion being substantially adjacent to the cutting zone.

5. Apparatus according to claim 4, characterized in that the movable means is a straight rod to be rectilinearly displaced and provided at its free end with a pusher having a finned zone on its lower part.

6. Apparatus according to claim 5, characterized in that the pusher is of a generally elongated parallelepipeoidal form extended at its lower part by a triangularsection prism.

7. Apparatus according to claim 6, characterized in that the faces of the parallelepiped, which extend parallel to the rotational axes of the blade-carrying and anvil cylinders, have a length at least equal to the length of the blades on the blade-carrying cylinder.

8. Apparatus according to any one of claims 5 to 7, characterized in that the pusher consists of a rigid portion and a flexible plate partially embedded within one of the faces of the said proportion extending parallel to the axes of rotation of the anvil and btade-carrying cylinders.

9. Apparatus according to claim 8, characterized in that a portion of the partially-embedded plate is ^{r}noνable relative to the pusher.

10. Apparatus recording to claim 9, characterized in that the movable part of the embedded plate moves under the action of a gaseous current.

11. Apparatus according to claim 4, characterized in that the movable means is an arm turning about an axis and provided at its free end with a cylinder mounted freely about its axis.

12. Apparatus according to claim 11, characterized in that the length of the cylinder is at least equal to the width of the upstream cylinder with which it comes into contact.
